# FASCICULE DE BREVET EUROPEEN

(11) **EP 0 117 769 B1**
(45) Date de publication et mention de la délivrance du brevet: **08.10.1986**
(21) Numéro de dépôt: 84400062.0
(22) Date de dépôt: 12.01.1984
(51) Int. Cl.: E06B 3/58

(54) **Perfectionnements aux parcloses en matière plastique destinées à s'accrocher à des châssis préfabriqués de fenêtres ou portes**
Glasfalzleisten aus Kunststoff zum Festhaken an vorgefertigten Tür- oder Fensterrahmen
Plastic glazing beads to be hooked onto prefabricated window or door frames

(30) Priorité: 24.01.1983 FR 8300991
(43) Date de publication de la demande: 05.09.1984
(73) Titulaire: CONFORGLACE S.A., F-76870 Gaillefontaine (FR)
(72) Inventeur: Chavy, Pierre, F-78750 Mareil Marly (FR); Diaz, Daniel, F-27150 Mainneville (FR); Legrand, Jean-Claude, F-76440 Forges Les Eaux (FR); Lizee, Jean-Pierre, F-75013 Paris (FR)
(74) Mandataire: Lemoine, Michel

## Description

L'invention est relative aux parcloses (ou profilés) en matière plastique destinées à s'accrocher à des châssis préfabriqués de fenêtres ou portes en vue de maintenir des vitrages simples ou multiples dans les feuillures de ces châssis et elle concerne plus particulièrement, mais non exclusivement, les parcloses en polychlorure de vinyle (PVC).

Les parcloses connues de ce type sont en général agencés de manière à s'accrocher aux châssis par un mouvement essentiellement parallèle au plan du vitrage, ce qui empêche géométriquement de raccorder ces parcloses deux à deux par des onglets aux coins des châssis. Une telle contrainte entraîne des inconvénients à la fois techniques, notamment en matière d'étanchéité, et esthétiques, par défaut d'harmonie entre les coins des parcloses et ceux en onglets des châssis.

Par ailleurs, les fenêtres équipées de ces parcloses servent le plus souvent de séparation entre l'intérieur et l'extérieur de bâtiments, les parcloses étant alors situées sur les faces intérieures des fenêtres. Comme les vitrages risquent ainsi d'être exposés à des vents parfois violents, les parcloses doivent pouvoir résister aux forces importantes dues à ces vents et en particulier elles doivent rester accrochées au châssis, malgré les composantes de ces forces qui sont perpendiculaires au plan des vitrages et qui tendent à chasser ceux-ci vers l'intérieur.

Le DE-A-1 534 786 décrit une parclose qui comporte une languette horizontale munie de moyens d'accrochage et une patte d'appui. Cette parclose peut se mettre en place par un mouvement de translation perpendiculaire au plan du vitrage.

Ce qui vient d'être dit à propos des fenêtres s'applique aussi à quelques portes. En outre, certaines portes vitrées et fenêtres placées à l'intérieur de bâtiments sont également sujettes à recevoir des poussées sur leurs parcloses (salles en dépression ou en surpression; chocs accidentels sur les vitrages, etc....).

L'invention a donc pour but de réaliser des parcloses qui, d'une part, puissent d'accrocher directement aux châssis eux-mêmes par un mouvement autorisant leur raccordement en onglets et, d'autre part, soient capables, une fois accrochées et malgré leur déformabilité relative, de résister à des poussées exercées sur le vitrage de l'extérieur vers l'intérieur, en général sous l'effet des vents.

Pour atteindre ce but, la parclose conforme à l'invention est essentiellement caractérisée en ce qu'elle a en gros la forme d'une cornière dont une première aile est destinée à se placer pratiquement à la perpendiculaire du vitrage de façon que son extrémité libre serve d'appui à celui-ci et dont une deuxième aile est destinée à se placer à l'écart et pratiquement à la parallèle du vitrage en s'éloignant de la partie centrale de celui-ci et en ce que de la partie intermédiaire de cette deuxième aile partent successivement au moins une languette souple munie de moyens d'accrochage coopérant avec le châssis et au moins une patte d'appui relativement rigide, située au-delà de la languette souple par rapport à la première aile mais suffisamment près de ou touchant cette languette pour s'opposer à la flexion de celle-ci dans le sens qui l'écarte de la première aile tout en autorisant sa flexion dans le sens opposé.

On obtient ainsi une parclose qui atteint bien le but que l'on s'était fixé, comme il sera expliqué ci-après à l'aide du dessin annexé.
La figure 1 de ce dessin montre séparément, en coupe verticale schématique, une parclose conforme à l'invention et le châssis sur lequel elle est destinée à s'accrocher.
La figure 2 montre, en coupe verticale schématique, la fenêtre construite à l'aide de la parclose et du châssis de la figure 1.

Comme il ressort de la figure 2, l'invention concerne une parclose 1 en matière plastique destinée à s'accrocher à un châssis préfabriqué 2 de fenêtre (ou porte) en vue de maintenir un vitrage 3 dans la feuillure 4 de ce châssis 2. Selon le mode de réalisation de la figure 2, le vitrage 3 est douple et est constitué de deux vitres 5 et 6 reliées entre elles par des moyens d'écartement et d'étanchéité péripériques 7, sans intervention d'un profilé d'encadrement. Le vitrage 3 pourrait d'ailleurs aussi bien être triple, voire simple, mais l'invention s'applique avec le plus d'intérêt au cas où le vitrage 3 est relativement épais.

La feuillure 4 est limitée par deux faces perpendiculaires du chassis 2, à savoir une face 8 parallèle au plan du vitrage 3 et une face 9 perpendiculaire à ce plan et constituant le fond de feuillure, celui-ci étant généralement garni d'une cale 10 sur laquelle s'appuie la tranche du vitrage 3.

A la figure 2, l'extérieur et l'intérieur du bâtiment se trouvent respectivement à la droite et à la gauche du vitrage 3. La parclose 1, située à l'intérieur, tend à maintenir le vitrage appuyé contre la face 8 du châssis 2, en général avec interposition d'un joint d'étanchéité 11 en caoutchouc synthétique et d'un solin d'étanchéité 12. Lorsque le châssis 2 est fait de profilés en PVC «rigide», le joint 11 peut être fait de PVC souple coextrudé avec le profilé de chassis.

Selon l'invention et comme il ressort de l'ensemble des figures 1 et 2, la parclose 1 a en gros la forme d'une cornière dont une première aile, ou «aile horizontale» 13, est destinée à se placer pratiquement à la perpendiculaire du vitrage 3 de façon que son extrémité libre 14 serve d'appui à ce vitrage 3 et dont une deuxième aile ou «aile verticale» 15 est destinée à se placer à l'écart (vers la gauche de la figure 1 ) et pratiquement à la parallèle du vitrage 3 en s'éloignant de la partie centrale de celui-ci, c'est-à-dire en partant vers le bas de la figure 2.

De la partie intermédiaire de l'aile verticale 15 partent successivement, du même côté que l'aile horizontale 13, une languette souple 16 munie de moyens d'accrochage coopérant avec le châssis 2 et une patte d'appui 17 relativement rigide, située au-delà de la languette souple 16 par rapport à l'aile horizontale 13 mais suffisamment près de cette languette 16 pour s'opposer à la flexion de celle-ci dans le sens (vers le bas des figures 1 et 2) qui l'écarte de l'aile horizontale 13 tout en autorisant la flexion de cette languette 16 dans le sens opposé (vers le haut des figures 1 et 2).

Selon le mode de réalisation représenté, les susdits moyen d'accrochage sont constitués par un bec 18 qui est ménagé vers l'extrémité libre de la languette 16, sur sa face écartée de l'aile horizontale 13, et qui est agencé de manière à coopérer avec un cran 19 ménagé sur la face 9 au fond de feuillure du châssis 2. Ces moyens d'accrochage pourraient d'ailleurs être remplacés par des moyens équivalents. En particulier, le cran unique 19 pourrait être remplacé par une série de crans ou crémaillère permettant à une parclose 1 d'un type déterminé de maintenir, dans un châssis 2 de type également déterminé, des vitrages 3 plus ou moins épais. De même le bec unique 18 pourrait être remplacé par une série de becs semblables.

De préférence, l'aile horizontale 13 de la parclose 1 est munie de moyens de raidissement comprenant en général une cloison oblique 20 partant de l'aile verticale 15 et aboutissant à l'extrémité libre 14 de l'aile horizontale 13. De préférence encore, cette extrémité 14 est élargie perpendiculairement à l'aile horizontale 13 de façon à offrir une surface d'appui suffisamment large au vitrage 3 et/ou à un joint d'étanchéité 21 adapté à cette extrémité 14 par coextrusion.

La languette 16 et la patte 17 étant généralement faites de la même matière, la souplesse de l'une et la rigidité relative de l'autre sont dues essentiellement à des différences d'épaisseur. Il est néanmoins possible d'augmenter la rigidité de la patte 17 grâce à un profilage particulier de la parclose 1. Selon le mode de réalisation représenté, la patte 17, qui part directement de l'aile verticale 15, est reliée en outre par une cloison verticale 22 à la cloison oblique 20, cette cloison verticale 22 étant écartée de l'aile verticale 1 en constituant ainsi pour la patte 17 une structure raidisseuse en caisson. En revanche, la languette 16 ne part pas directement de l'aile verticale 15, mais de la cloison verticale 22 sans être raidie.

Enfin, l'aile verticale 15 se termine avantageusement par des moyens d'emboîtement dans le châssis 2. Selon le mode de réalisation représenté, ces moyens d'emboîtement sont constitués par une rainure 23, limitée par la base de la patte 17, par la partie terminale de l'aile verticale 15 et par un retour horizontal 24 de celle-ci. Cette rainure 23 est destinée à recevoir une languette 25 constituée par le prolongement du fond de feuillure 9 du châssis 2, au-delà du ou des crans 19 par rapport à l'autre face 8 delafeuillure4. Pour améliorer la tenue de la parclose 1, le châssis 2 peut comporter en outre une rainure 26 limitée d'un côté par la languette 25 et destinée à recevoir le retour 24 de la parclose 1.

On obtient ainsi une parclose 1 qui peut se mettre en place par un mouvement de translation essentiellement perpendiculaire au plan du vitrage 3. En effet, il suffit de placer la rainure 23 de la parclose 1 en face de la languette 25 du châssis 2 et son retour 24 en face de la rainure 26 du châssis 2 et de pousser la parclose 1 vers le vitrage 3 (horizontalement, de gauche à droite selon la figure 2). Lors de ce mouvement, la languette souple 16 de la parclose 1 s'écarte librement de la patte rigide 17 de façon que le bec 18 puisse franchir le cran 19 et vienne s'accrocher derrière celui-ci. La figure 2 représente en coupe la parclose horizontale inférieure. Les mêmes opérations se font avec les parcloses verticales et la parclose horizontale supérieure. Les extrémités de toutes ces parcloses sont taillées en biseau et leur raccordement en onglets est autorisée grâce à la direction de leur mouvement d'accrochage sur le châssis 2.

Sur la fenêtre ainsi assemblée, le vitrage 3 est maintenu par les parcloses et reste maintenu même s'il reçoit de fortes poussées de l'extérieur vers l'intérieur, c'est-à-dire de droite à gauche selon la figure 2. En effet, ces poussées tendent à tordre les parcloses en réduisant l'angle formé par leurs ailes horizontale 13 et verticale 15, c'est-à-dire en tendant à abaisser la languette souple 16 par rapport à la patte rigide 17, ce qui est empêché par cette dernière. En définitive, la parclose 1 ne subit pratiquement aucune déformation et le bec 18 reste bien accroché au cran 19.

Dans ce qui précède, il a été supposé que la parclose 1 comportait une seule languette continue 16 et une seule patte d'appui continue 18, venues d'extrusion avec la parclose 1. Selon une variante, il serait possible de munir la parclose 1 de plusieurs languettes discontinues 16 et de plusieurs pattes d'appui discontinues 17, rapportées sur la parclose 1, en particulier per emboîtement ou «clipsage».

## Revendications

1. Parclose (1) en matière plastique destinée à s'accrocher à des châssis préfabriqués (2) de fenêtres ou portes en vue de maintenir des vitrages simples ou multiples (3) dans les feuillures (4) de ces châssis (2), comportant une languette (16) munie de moyens d'accrochage (18) et au moins une patte d'appui (17), caractérisée en ce qu'elle a en gros la forme d'une cornière dont une première aile (13) est destinée à se placer pratiquement à la perpendiculaire du vitrage (3) de façon que son extrémité libre (14) serve d'appui à celui-ci et dont une deuxième aile (15) est destinée à se placer à l'écart et pratiquement à la parallèle du vitrage (3) en s'éloignant de la partie centrale de celui-ci et en ce que de la partie intermédiaire de cette deuxième aile (15) partent successivement au moins une languette souple (16) munie de moyens d'accrochage (18) coopérant avec le châssis (2) et au moins une patte d'appui (17) relativement rigide par rapport à la première aile (13) mais suffisamment près de ou touchant cette languette (16) pour s'opposer à la flexion de celle-ci dans le sens qui l'écarte de la première aile (13) tout en autorisant sa flexion dans le sens opposé.

2. Parclose selon la revendication 1, caractérisée en ce que les susdits moyens d'accrochage sont constitués par un bec (18) qui est ménagé vers l'extrémité libre de la languette (16), sur sa face écartée de la première aile (13), et qui est agencé de manière à coopérer avec au moins un cran (19) ménagé sur le fond de feuillure (9) du châssis (2).

3. Parclose selon l'une des revendications 1 et 2, caractérisé en ce que la première aile (13) de la parclose (1 ) est munie de moyens de raidissement.

4. Parclose selon la revendication 3, caractérisé en ce que les susdits moyens de raidissement sont constitués par une cloison oblique (20) partant de la deuxième aile (15) et aboutissant à l'extrémité libre (14) de première aile (13).

5. Parclose selon l'une quelconque des revendications 1 à 4, caractérisée en ce que l'extrémité libre (14) de la première aile (13) est garnie d'un joint d'étanchéité (21), de préférence adapté par coextrusion.

6. Parclose selon l'une quelconque des revendications 1 à 5, caractérisée en ce que la patte d'appui (17) est rigidifiée par le profilage de la parclose.

7. Parclose selon l'ensemble des revendications 4 et 6, caractérisée en ce que la patte d'appui (17), part directement de la deuxième aile (15) et est reliée en outre à la cloison oblique (20) par une cloison auxiliaire (22) qui est parallèle à la deuxième aile (15) et qui est écartée de celle-ci en constituant ainsi pour la patte (17) une structure raidisseuse en caisson.

8. Parclose selon la revendication 7, caractérisée en ce que la languette (16) part de la cloison auxiliaire (22).

9. Parclose selon l'une quelconque des revendications 1 à 8, caractérisée en ce que la deuxième aile (15) se termine par des moyens d'emboîtement dans le châssis (2).

10. Parclose selon la revendication 9, caractérisée en ce que les moyens d'emboîtement sont constitués par au moins une rainure (23) et/ou une languette (24) coopérant avec au moins une languette (25) et/ou une rainure (26) du châssis (2).

## Patentansprüche

1. Glasfalzleiste (1) aus Kunststoff zum Festhaken an vorgefertigten Tür- oder Fensterrahmen (2) zum Halten von Einfach- oder Mehrfach-Verglasungen (3) in den Falzen (4) dieser Rahmen (2), die eine mit Einhakmitteln (18) versehene Leiste (16) und mindestens einen Abstützvorsprung (17) aufweist, dadurch gekennzeichnet, dass sie grob die Form eines Winkelprofils hat, dessen einer Schenkel (13) dazu bestimmt ist, sich praktisch rechtwinklig zur Verglasung (3) zu stellen, derart, dass sein freies Ende (14) als Abstützung derselben dient, und dessen zweiter Schenkel (15) dazu bestimmt ist, sich im Abstand praktisch parallel zur Verglasung (3) zu plazieren, wobei er vom Zentralteil derselben wegweist, und dass vom mittleren Bereich dieses zweiten Schenkels (15) nacheinander ausgehen mindestens eine flexible Leiste (16), die mit Einhakmitteln (18) versehen ist, welche mit dem Rahmen (2) zusammenwirken, und mindestens ein relativ starrer Abstützvorsprung (17), der sich in bezug auf den ersten Schenkel (13) jenseits der flexiblen Leiste (16) befindet, jedoch ausreichend nahe bei oder in Berührung mit dieser Leiste (16), um der Durchbiegung derselben in Richtung von dem ersten Schenkel (13) weg entgegenzuwirken, unter Zulassung der Biegung in entgegengesetzter Richtung.

2. Glasfalzleiste nach Anspruch 1, dadurch gekennzeichnet, dass die Einhakmittel aus einer Nase (18) gebildet sind, die in Nähe des freien Endes der Leiste (16) auf deren von dem ersten Schenkel (13) abgewandten Seite vorgesehen ist und die derart angeordnet ist, dass sie in mindestens eine am Boden des Falzes (9) des Rahmens (2) ausgesparte Einkerbung (19) einrastbar ist.

3. Glasfalzleiste nach Anspruch 1 oder 2, dadurch gekennzeichnet, dass der erste Schenkel (13) der Glasfalzleiste mit Versteifungsmitteln versehen ist.

4. Glasfalzleiste nach Anspruch 3, dadurch gekennzeichnet, dass die Versteifungsmittel durch eine schräge Wand (20) gebildet sind, die von dem zweiten Schenkel (15) ausgeht und zum freien Ende (14) des ersten Schenkels (13) hinführt.

5. Glasfalzleiste nach einem der Ansprüche 1 bis 4, dadurch gekennzeichnet, dass das freie Ende (14) des ersten Schenkels (13) mit einer Dichtung (21) versehen ist, die vorzugsweise durch Koextrusion angepasst ist.

6. Glasfalzleiste nach einem der Ansprüche 1 bis 5, dadurch gekennzeichnet, dass der Abstützvorsprung (17) durch die Profilierung der Glasfalzleiste versteift ist.

7. Glasfalzleiste nach den Ansprüchen 4 und 6, gemeinsam, dadurch gekennzeichnet, dass der Abstützvorsprung (17) unmittelbar vom zweiten Schenkel (15) ausgeht und ausserdem mit der schrägen Wand (20) über eine Hilfswand (22) verbunden ist, die im Abstand von dieser parallel verläuft und so für den Abstützvorsprung (17) eine kastenförmige Versteifungsstruktur bildet.

8. Glasfalzleiste nach Anspruch 7, dadurch gekennzeichnet, dass die Leiste (16) von der Hilfswand (22) ausgeht.

9. Glasfalzleiste nach einem der Ansprüche 1 bis 8, dadurch gekennzeichnet, dass der zweite Schenkel (15) in Mitteln zum Einschieben in den Rahmen (2) endet.

10. Glasfalzleiste nach Anspruch 9, dadurch gekennzeichnet, dass die Einschiebemittel durch mindestens eine Nut (23) und/oder eine Feder (24) gebildet sind, die mit mindestens einer Feder (25) und/oder einer Nut (26) des Rahmens (2) zusammenwirken.

## Claims

1. A glazing bead (1) of plastics material adapted to be hooked onto prefabricated frames (2) of windows or doors with a view to holding simple or multiple glazing (3) in the rabbets (4) of these frames (2), comprising a tongue (16) equipped with hooking means (18) and at least one supporting bracket (17), characterised in that it has, in general, the shape of an angle member, of which a first flange (13) is adapted to be placed practically perpendicular to the glazing (3) in such a manner that its free end (14) serves as a support therefor and of which a second flange (15) is adapted to be placed spaced apart from and practically parallel to the glazing (3), extending away from the central portion thereof and in that starting successively from the intermediate portion of this second fiange(15) are et least one flexible tongue (16) equipped with hooking means (18) cooperating with the frame (2) and at least one relatively rigid supporting bracket (17) situated beyond the flexible tongue (16) in relation to the first flange (13) but sufficiently close to or touching this tongue (16) to oppose the bending thereof in the direction away from the first flange (13) while permitting its bending in the opposite direction.

2. A glazing bead as claimed in Claim 1, characterised in that the above mentioned hooking means consists of a nose (18) which is formed towards the free end of the tongue (16), on its face remote from the first flange (13) and which is adapted in such a manner as to cooperate with at least one notch (19) formed at the bottom (9) of the rabbet of the frame (2).

3. A glazing bead as claimed in one of the Claims 1 and 2, characterised in that the first flange (13) of the ledge (1) is equipped with stiffening means.

4. A glazing bead as claimed in Claim 3, characterised in that the above-mentioned stiffening means consists of an oblique partition (20) starting from the second flange (15) and ending at the free end (14) of the first flange (13).

5. A glazing bead as claimed in any one of the Claims 1 to 4, characterised in that the free end (14) of the first flange (13) is equipped with a seal (21) preferably fitted by coextrusion.

6. A glazing bead as claimed in any of the Claims 1 to 5, characterised in that the supporting bracket (17) is stiffened by the profiling of the bead.

7. A glazing bead as claimed in Claims 4 and 6 together, characterised in that the supporting bracket (17) starts directly from the second flange (15) and is further connected to the oblique partition (20) by an auxiliary partition (22) which is parallel to the second flange (15) and which is spaced apart therefrom thus constituting a box-type stiffening structure for the bracket (17).

8. A glazing bead as claimed in Claim 7, characterised in that the tongue (16) starts from the auxiliary partition (22).

9. A glazing bead as claimed in any one of the Claims 1 to 8, characterised in that the second flange (15) ends in means for fitting into the frame (2).

10. A glazing bead as claimed in Claims 9, characterised in that the fitting means consists of at least one groove (23) and/or one tongue (24) cooperating with at least one tongue (25) and/or one groove (26) of the frame (2).
